# FASCICULE DE BREVET EUROPEEN

(11) **EP 3 800 319 B1**
(45) Date de publication et mention de la délivrance du brevet: **08.02.2023**
(21) Numéro de dépôt: 20199660.0
(22) Date de dépôt: 01.10.2020
(51) Int. Cl.: E06B 9/327

(54) **DISPOSITIF ANTI-BRUIT POUR STORES À LAMELLES**
GERÄUSCHDÄMPFUNGSVORRICHTUNG FÜR LAMELLENSTOREN
ANTI-NOISE DEVICE FOR BLINDS WITH SLATS

(30) Priorité: 04.10.2019 CH 12632019
(43) Date de publication de la demande: 07.04.2021
(73) Titulaire: Lamelcolor SA, 1470 Estavyer-le-Lac (CH)
(72) Inventeur: Bourqui, Fabrice, 1541 Bussy (CH)
(74) Mandataire: P&TS SA (AG, Ltd.)

(56) Documents cités:
- EP-A1- 3 578 748
- WO-A1-2014/122504
- DE-A1-102012 013 490

## Description

### Domaine technique

La présente invention concerne un dispositif anti-bruit adapté pour guider et maintenir les lamelles d'un store à lamelles. En particulier le dispositif anti-bruit est conçu pour atténuer ou supprimer le bruit résultant des mouvements du store par rapport aux rails de guidage. L'invention concerne également un ensemble comprenant de tels dispositifs anti-bruit et un store à lamelles.

### Etat de la technique

Les stores à lamelles, également connus sous la dénomination de stores vénitiens, comportent des lamelles fines et légères qui battent facilement contre les surfaces avoisinantes. En particulier, dans le cas où les stores à lamelles sont utilisés en extérieur, le vent peut faire battre les lamelles contre les rails utilisés pour les maintenir en place. Le bruit qui en résulte peut être désagréable et parfois gênant. Le document WO 2014/122504 A1 décrit un dispositif anti-bruit selon la préambule de la revendication 1.

Il est cependant indispensable de laisser une tolérance entre les lamelles du store et les rails de glissement de sorte que les lamelles puissent facilement coulisser de haut en bas et de bas en haut. En particulier, considérant le poids très léger de telles lamelles, les moindres frottements risqueraient d'entraver leur descente lors de la fermeture du store.

Il est donc nécessaire de développer des solutions qui permettent à la fois de manipuler le store à lamelles avec aisance et de limiter voire éliminer les bruits résultant de l'agitation du store.

### Bref résumé de l'invention

Un but de la présente invention est de proposer un dispositif anti-bruit permettant d'atténuer ou supprimer les désagréments liés aux mouvements des stores à lamelles.

Ce but est atteint notamment au moyen du dispositif objet des revendications 1 à 7 et de l'ensemble objet des revendications 8 et 9.

### Brève description des figures

Des exemples de mise en oeuvre de l'invention sont indiqués dans la description illustrée par les figures suivantes :
- Figure 1 : Vue en coupe de l'ensemble constitué du dispositif anti-bruit selon l'invention, d'un rail de guidage et d'un guide-lamelle.
- Figure 2 : Vue en coupe du dispositif anti-bruit selon un mode de réalisation.
- Figure 3 : Vue en perspective du dispositif anti-bruit selon un mode de réalisation.
- Figure 4 : Vue en coupe d'un rail de guidage selon l'art antérieur.
- Figure 5 : Vue schématique des lamelles d'un store à lamelles,
- Figure 6 : Vue schématique d'un guide-lamelle,
- Figure 7 : détails du profil du dispositif anti-bruit selon un mode de réalisation de l'invention,
- Figure 8 : Détails du profil du dispositif anti-bruit selon un autre mode de réalisation de l'invention,

### Exemple(s) de mode de réalisation de l'invention

La figure 4 donne un exemple de rail de guidage habituellement utilisé pour des lames de store. Les lèvres **S1** et **S2** permettant de maintenir les lamelles dans un tel rail sont en matière dure et génère un bruit qui peut être désagréable lors du battement des lamelles, une fois le store abaissé.

Le dispositif anti-bruit 1 selon la présente invention est représenté en détails dans les figures 2, 3 et 7. Il se présente sous la forme d'un profilé, comprenant une surface externe **14** et une surface interne **15** et une ouverture **16** disposée sur l'une de ses faces et qui s'étend sur toute sa longueur. Les autres faces du dispositif anti-bruit **1** comprennent deux faces latérales **17a, 17b** et une face dorsale **18.** Le dispositif anti-bruit **1** forme ainsi un guide longitudinal dont la section est en forme de U ou approximativement en forme de U, dans lequel peuvent glisser des guide-lamelles **4,** solidaire des lamelles **2,** selon un axe de glissement **X.** En d'autres termes, l'espace intérieur Ei du dispositif anti-bruit **1** est l'espace délimité par les deux faces latérales **17a,17b** et la face dorsale **18.**

La surface externe **14** du dispositif anti-bruit **1** comporte sur ses faces latérales **17a, 17b** un relief longitudinal tel qu'une rainure **10a, 10b** ou une lèvre **11a, 11b,** ou une combinaison des deux, permettant de s'imbriquer dans un relief complémentaire d'un rail **3** fixé sur un support. Le support est en l'occurrence le mur délimitant l'ouverture du bâtiment à laquelle le store à lamelles est destiné. Le rail **3** est de préférence un profilé métallique fixé à la paroi et permettant de maintenir les lames du store à lamelles dans l'axe de la descente et de la remontée du store à lamelles, correspondant à l'axe de glissement **X.** À cet effet il est orienté verticalement sur les côtés de l'ouverture du bâtiment, qui peut être une fenêtre ou une porte. Le rail **3** comporte sur ses surfaces internes le relief complémentaire de celui du dispositif anti-bruit **1.** Les rainures **10a, 10b** ou les lèvres **11a, 11b** ou l'ensemble des deux permet ainsi de maintenir le dispositif anti-bruit **1** dans l'évidement du rail **3.**

La surface interne du dispositif anti-bruit **1** comporte à l'extrémité de chacune de ses faces latérales **17a, 17b** une lèvre de glissement **12a, 12b** orientée vers l'espace intérieur du dispositif anti-bruit **1.** Les lèvres de glissement **12a, 12b** encadrent ainsi l'ouverture longitudinale **16** du dispositif anti-bruit **1.** Les lèvres de glissement **12a, 12b** forment un angle **A** par rapport au plan passant par les axes transversal **Z** et longitudinal **X** du dispositif anti-bruit **1** compris entre 10° et 90°, de préférence entre 30° et 50°, comme représenté plus spécifiquement dans la figure 2. Elles sont de préférence symétriques par rapport au plan passant par les axes transversal **Z** et longitudinal **X.** De préférence la section du dispositif anti-bruit **1** est totalement symétrique par rapport au plan passant par les axes transversal **Z** et longitudinal **X.** Cependant, selon certaines dispositions, la section du dispositif anti-bruit **1** peut ne pas être totalement symétrique. Les faces latérales **17a** et **17b** peuvent par exemple être orientées différemment l'une de l'autre par rapport au plan passant par les axes transversal **Z** et longitudinal **X.** Il est précisé que les axes longitudinal **X** et transversal **Z** sont perpendiculaires l'un par rapport à l'autre. Un axe transversal **Z** s'entend comme tout axe perpendiculaire à l'axe longitudinal **X** et passant par le milieu de l'ouverture **16** du dispositif anti-bruit **1.**

Les lèvres de glissement **12a, 12b** sont chacune pourvues d'un revêtement **13a, 13b** faisant office de surface de glissement et d'amortissement pour les lamelles **2** du store à lamelles. Le revêtement **13a, 13b** est disposé sur la surface externe des lèvres de glissement **12a, 12b** et est destiné à être en contact avec les lamelles **2** du store à lamelles. La figure 7 montre le détail du revêtement **13a, 13b** des lèvres de glissement **12a, 12b.** Le revêtement **13a, 13b** comporte une partie **131a, 131b** associée aux lèvres de glissement **12a, 12b** et une extrémité libre **130a, 130b** dirigée vers l'intérieur du dispositif anti-bruit **1.** L'extrémité libre **130a, 130b** du revêtement **13a, 13b** est flexible de sorte à amortir les mouvements des guide-lamelles **4** par rapport au dispositif anti-bruit **1.** L'ouverture **16** ainsi ménagée dans le dispositif anti-bruit 1 a une largeur L constante sur toute la longueur du dispositif anti-bruit 1.

Le dispositif anti-bruit 1 est de préférence en matériaux souple, néanmoins suffisamment rigide pour être maintenu dans un rail 3. Il peut être constitué par exemple en polymère synthétique,

Les lamelles 2 sont illustrées plus en détails dans les figures 5 et 6. Elles comportent chacune un corps de lamelle 23 destiné à protéger l'ouverture du bâtiment une fois le store abaissé. Le corps de lamelles **23** peut comprendre des points de connexion **22a, 22b** permettant de relier les lamelles **2** du store à lamelles entre elles ou à un dispositif de traction **21a, 21b.** Un tel dispositif de traction **21a, 21b** peut prendre la forme de sangles permettant le glissement des lamelles **2** le long du dispositif anti-bruit **1** pour occulter ou libérer l'ouverture du bâtiment, ou leur rotation selon l'axe transversal **Z,** de sorte à moduler la luminosité à l'intérieur du bâtiment une fois le store à lamelles abaissé. Le corps des lamelles **23** est orienté selon un axe transversal **Z,** perpendiculaire à l'axe de glissement **X.** Les lamelles 2 peuvent avoir une surface plane ou courbée. Elles peuvent par exemple être bombées, concaves, convexes, ou en forme de vague.

Chaque extrémité des lamelles **2** est pourvue d'un guide-lamelle **4,** permettant de maintenir les lamelles **2** en position, lorsque le store à lamelles est abaissé. Les guides-lamelles **4** comportent à cet effet un moyen de fixation **41** destinée à assurer leur cohésion avec les lamelles **2.** Un tel moyen de fixation **41** peut par exemple prendre la forme de deux surfaces **410a, 410b** faisant office de pince et disposées de part et d'autre de l'épaisseur de la lamelle **2** correspondante. Les surfaces **410a, 410b** peuvent être soudées ou collées à la lamelle **2.** D'autres moyens de fixation peuvent être considérés, notamment en fonction de la forme géométrique des lamelles **2.** Les guide-lamelles **4** sont disposés de manière symétrique aux deux extrémités de chaque lamelle **2,** de sorte à créer un axe de rotation pour la lamelle **2** correspondante selon un axe transversal **Z.** Chaque guide-lamelle **4** comporte en outre une tête **42** reliée au moyen de fixation **41** par un pivot **43.** Le pivot **43** est d'épaisseur réduite par rapport à la tête **42** de sorte à s'inscrire dans l'ouverture longitudinale **16** du dispositif anti-bruit **1** correspondant. Les lèvres de glissement **12a, 12b** des dispositifs anti-bruit **1** encadrent le pivot **43** du guide-lamelle 4. En particulier, l'extrémité libre **130a, 130b** des revêtements **13a, 13b** est à proximité ou au contact du pivot **43.** Les mouvements des lamelles **2** par rapport aux guide-lames **1** est ainsi amortit par les extrémités libres **130a, 130b** des revêtements **13a, 13b.** Le revêtement **13a, 13b** est à cet effet suffisamment souple pour amortir les battements des lamelles **2** dans les dispositifs anti-bruit **1.** Il est par exemple constitué d'un polymère synthétique ou naturel ou un mélange de polymères. Le revêtement **13a, 13b** peut être apposé sur la surface des lèvres de glissement **12a, 12b** par un procédé de surmoulage ou par tout autre moyen connu de l'homme de métier.

La tête **42** des guide-lamelles **4** est retenue dans l'espace interne des dispositifs anti-bruit **1.** Elle peut comporter à cet effet deux ailes **420a, 420b** aptes à s'insérer derrière les lèvres de glissement **12a, 12b** des dispositifs anti-bruit **1.** Avantageusement, une rotation du guide-lamelle **4** de 90° selon l'axe transversal **Z** permet d'en dégager les ailes **420a, 420b** du dispositif anti-bruit **1.** Une telle rotation est possible grâce au pivot **4,** dont le diamètre **d** est toujours inférieur, quelle que soit son orientation angulaire, à la largeur **L** de l'ouverture **16** du dispositif anti-bruit **1.** Le pivot **43** permet ainsi une orientation angulaire des lamelles **2** selon un axe transversal **Z.** La tête **42** a une dimension maximale **D,** inférieure à la largeur interne **L'** du dispositif anti-bruit **1.** Sa dimension minimale est avantageusement inférieure à la largeur **L** de l'ouverture **16.**

Le revêtement **13a, 13b** dépasse des lèvres de glissement **12a, 12b** de sorte à pouvoir amortir les mouvements latéraux des lamelles **2** en s'appuyant sur les surfaces internes des ailes **420a, 420b.** En d'autres termes, la partie libre **130a, 130b** du revêtement pénètre dans l'espace intérieur **Ei** du dispositif anti-bruit **1** sur une distance **TR** supérieure à la distance **TL** de pénétration des lèvres de glissement **12a, 12b.** L'angle **A** d'inclinaison des lèvres de glissement **12a, 12b,** par rapport à un axe transversal **Z** et la longueur des extrémité libres **130a, 130b** du revêtement **13a, 13b** sont donc déterminés de sorte à ce que la distance de pénétration TR du revêtement **13a, 13b** dans l'espace intérieur **Ei** soit supérieure à la distance de pénétration **TL** des lèvres de glissement **12a, 12b,** compte tenu de l'épaisseur de ces lèvres de glissement **12a, 12b.**

Selon un mode de réalisation, le revêtement **13a, 13b,** comporte une protrusion **132a, 132b** qui recouvre la surface extérieure du dispositif anti-bruit **1,** de part et d'autre de l'ouverture longitudinale **16.** Ainsi, le revêtement **13a, 13b** permet d'amortir les chocs entre le moyen de fixation 41 du guide lame **4** et le dispositif anti-bruit **1.** De préférence, le revêtement produit une surépaisseur par rapport à la surface extérieure du rail **3.** Les mouvements latéraux des lamelles **2** sont ainsi amortis grâces aux protrusions **132a, 132b** du revêtement **13a, 13b.**

La présente divulgation couvre en outre un procédé d'installation d'un dispositif anti-bruit **1.** Le procédé comprend une première étape de fixation des rails **3** sur les parois de l'ouverture d'un bâtiment. Les rails **3** sont installés verticalement sur les côtés de l'ouverture de sorte à procurer un guidage selon l'axe de glissement **X** des lamelles **2** du store à lamelles. La surface interne des rails **3** comporte un relief rectiligne et longitudinal permettant de glisser le dispositif anti-bruit **1.**

Le procédé comporte une seconde étape d'installation du dispositif anti-bruit 1 dans chacun des rails **3.** A cet effet, chaque dispositif anti-bruit **1** est inséré à l'une des extrémités des rails **3** de sorte à faire coïncider les reliefs extérieurs **10a, 10b, 11a, 11b,** du dispositif anti-bruit **1** avec les reliefs internes des rails **3.** Le dispositif anti-bruit est ensuite coulissé sur la longueur du rail **3** correspondant au moins à la distance de déploiement des lamelles **2.**

Les lamelles **2** peuvent ensuite être insérées dans le dispositif anti-bruit **1** par leurs extrémités, grâce notamment aux guide-lamelles **4.**

### Numéros de référence employés sur les figures

- A: Angle entre un axe transversal Z et les lèvres de glissement
- d: Diamètre du pivot
- D: Largeur de la tête
- L: Largeur de l'ouverture 16
- L': Largeur interne du dispositif anti-bruit
- X: Axe de glissement
- Z: Axe transversal
- 1: Guide-lame
- 10a, 10b: rainures
- 11a, 11b: lèvres
- 12a, 12b: Lèvres de glissement
- 13a, 13b: Revêtement
- 130a, 130b: Extrémité libre du revêtement
- 14: Surface externe
- 15: Surface interne
- 16: Ouverture longitudinale
- 17a, 17b: Faces latérales
- 18: Face dorsale
- 2: Lamelle
- 21a, 21b: Dispositif de traction
- 22a, 22b: Points de connexion
- 23: Corps de lamelle
- 3: Rail
- 4: Guide-lamelle
- 41: Moyen de fixation
- 410a, 410b: Surfaces de fixation
- 42: Tête
- 420a, 420b: Ailes de la tête
- 43: Pivot

## Revendications

1. Dispositif anti-bruit (1) adapté pour guider et maintenir les lamelles d'un store à lamelles, comprenant une face dorsale (18), deux faces latérales (17a, 17b), et une ouverture longitudinale (16), délimitant un espace intérieur (Ei) dont la section forme approximativement un U selon un axe longitudinal X, l'extrémité des deux faces latérales étant pourvue chacune d'une lèvre de glissement (12a, 12b) s'étendant sur la longueur du dispositif anti-bruit, **caractérisé en ce que** chacune des lèvres de glissement est recouverte d'un revêtement (13a,13b) comportant une partie associée aux lèvres de glissement (12a, 12b) et une extrémité libre (130a, 130b), dirigée vers l'intérieur du dispositif anti-bruit (1), ladite extrémité libre étant flexible.

2. Dispositif selon la revendication 1, **caractérisé en ce que** les lèvres de glissement (12a, 12b), forment avec un axe transversal (Z) passant par l'ouverture (16) et orthogonal à l'axe longitudinal (X) un angle (A) compris entre 10° et 90°.

3. Dispositif selon les revendications 1 ou 2, **caractérisé en ce que** le revêtement contient ou est constitué de matériau souple, apte à amortir les chocs.

4. Dispositif selon l'une ou l'autre des revendications précédentes, **caractérisé en ce que** les lèvres de glissement (12a, 12b), pénètrent dans l'espace intérieur (Ei) du dispositif anti-bruit (1) sur une première distance (TL), **en ce que** le revêtement (13a, 13b) pénètre dans l'espace intérieur (Ei) du dispositif anti-bruit (1) sur une seconde distance (TR), et **en ce que** la seconde distance (TR) est supérieure à la première distance (TL).

5. Dispositif selon l'une ou l'autre des revendications précédentes, **caractérisé en ce que** les faces latérales (17a, 17b) comportent un ou plusieurs reliefs rectilignes et longitudinaux.

6. Dispositif selon la revendication 5, **caractérisé en ce que** les dit un ou plusieurs reliefs rectilignes et longitudinaux comporte une ou plusieurs rainures (10a, 10b), une ou plusieurs lèvres (11a, 11b) ou un ensemble de rainures et de lèvres.

7. Dispositif selon l'une ou l'autre des revendications précédentes, **caractérisé en ce que** le revêtement (13a, 13b) comporte une extension (132a, 132b) qui s'étend sur la surface l'extérieure du dispositif anti-bruit (1).

8. Ensemble comportant deux dispositifs anti-bruit (1) tel que décrit dans les revendications 1 à 7, deux rails (3) dans lesquels les dispositifs anti-bruit (1) sont insérés et un store à lamelles, dans lequel les lamelles (2) sont chacune pourvues à leurs extrémités d'un guide-lamelle (4) destiné à être inséré dans les dispositifs anti-bruit (1).

9. Ensemble selon la revendication 8, **caractérisé en ce que** ledit guide-lamelle (4) comporte un moyen de fixation (41) pour assurer la cohésion du guide-lamelles (4) avec la lamelle (2) correspondante, une tête (42) et un pivot (43), où le diamètre (d) du pivot est inférieure à la largeur (L) de l'ouverture (16) du dispositif anti-bruit (1).

## Patentansprüche

1. Lärmschutzvorrichtung (1), die dazu ausgestattet ist, die Lamellen einer Lamellenstore, die eine Rückenfläche (18), zwei Seitenflächen (17a, 17b), und eine längliche Öffnung (16) aufweist, zu führen und aufrechtzuerhalten, wobei die Lamellenschutzvorrichtung einen Innenraum (Ei), dessen Querschnitt entlang einer Längsachse X annähernd U-förmig ist, begrenzt, wobei die Enden der beiden Seitenflächen jeweils mit einer Gleitlippe (12a, 12b), die sich über die Länge der Lärmschutzvorrichtung erstreckt, versehen sind, **dadurch gekennzeichnet, dass** jede der Gleitlippen mit einem Belag (13a, 13b), der einen den Gleitlippen (12a, 12b) zugeordneten Abschnitt und ein freies Ende (130a, 130b) aufweist und der in den Innenraum der Lärmschutzvorrichtung gerichtet ist, beschichtet ist, wobei das freie Ende flexibel ist.

2. Vorrichtung nach Anspruch 1, **dadurch gekennzeichnet, dass** die Gleitlippen (12a, 12b) gemeinsam mit einer transversalen Achse (Z), die durch die Öffnung (16) und orthogonal zur longitudinalen Achse (X) verläuft, einen Winkel (A) zwischen 10° und 90° bilden.

3. Vorrichtung nach einem der Ansprüche 1 oder 2, **dadurch gekennzeichnet, dass** der Belag aus flexiblem Material besteht oder flexibles Material umfasst, welches ausgestattet ist, Stösse zu dämpfen.

4. Vorrichtung nach einem der vorhergehenden Ansprüchen, **dadurch gekennzeichnet, dass** die Gleitlippen (12a, 12b) in den Innenraum (Ei) der Lärmschutzvorrichtung (1) über eine erste Distanz (TR) eindringen, dass der Belag (13a, 13b) in den Innenraum (Ei) er Lärmschutzvorrichtung (1) über eine zweite Distanz (TR) eindringt, und dadurch dass die zweite Distanz (TR) grösser ist als die erste Distanz (TL).

5. Vorrichtung nach einem der vorhergehenden Ansprüchen, **dadurch gekennzeichnet, dass** die Seitenflächen (17a, 17b) ein oder mehrere geradlinige und längs verlaufende Reliefs aufweist.

6. Vorrichtung nach Anspruch 5, **dadurch gekennzeichnet, dass** besagte ein oder mehrere geradlinige und längs verlaufende Reliefs ein oder mehrere Rillen (10a, 10b), ein oder mehrere Lippen (11a, 11b) oder einen Satz von Rillen und Lippen aufweisen.

7. Vorrichtung nach einem der vorhergehenden Ansprüchen, **dadurch gekennzeichnet, dass** der Belag (13a, 13b) eine Verlängerung (132a, 132b) aufweist, die sich auf der äusseren Oberfläche der Lärmschutzvorrichtung (1) ausdehnt.

8. Einen Satz umfassend zwei Lärmschutzvorrichtungen (1) wie in Ansprüchen 1 bis 7 beschrieben, zwei Schienen (3) in denen die Lärmschutzvorrichtungen (1) eingeführt sind, und eine Lamellenstore, in der jede der Lamellen (2) jeweils an ihren Enden mit einer Lamellenführung (4), die dazu ausgebildet ist in die Lärmschutzvorrichtung (1) eingeführt zu werden, versehen ist.

9. Der Satz nach Anspruch 8, **dadurch gekennzeichnet, dass** die Lamellenführung (4) eine Befestigungsmittel (41), dass den Zusammenhalt zwischen der Lamellenführung (4) und der entsprechenden Lamelle (2) gewähreistet, einen Kopf (42) und ein Drehgelenk (43) aufweist, wobei der Querschnitt (d) des Drehgelenks geringer ist als die Breite (L) der Öffnung (16) der Lärmschutzvorrichtung (1).

## Claims

1. Anti-noise device (1) adapted to guide and hold the slats of a slat blind, comprising a dorsal face (18), two lateral faces (17a, 17b), and a longitudinal opening (16), delimiting an interior space (Ei) whose section forms approximately a U along a longitudinal axis X, the end of the two lateral faces each being provided each with a sliding lip (12a, 12b) extending over the length of the anti-noise device, **characterized in that** each of the sliding lips is covered with a facing (13a, 13b) comprising a part associated with the sliding lips (12a, 12b), and a free end (130a, 130b), directed towards the interior of the anti-noise device (1), said free end being flexible.

2. Device according to claim 1, **characterized in that** the sliding lips (12a, 12b) form an angle (A) with a transverse axis (Z) passing through the opening (16) and orthogonal to the longitudinal axis (X) comprised between 10° and 90°.

3. Device according to claims 1 or 2, **characterized in that** the facing contains or consists of a supple material adapted for absorbing shocks.

4. Device according to either of the preceding claims, **characterized in that** the sliding lips (12a, 12b) penetrate the interior space (Ei) of the noise protection device (1) by a first distance (TL),
**in that** the facing (13a, 13b) penetrates the interior space (Ei) of the noise protection device (1) by a second distance (TR), and **in that** the second distance (TR) is larger than the first distance (TL).

5. Device according to either of the preceding claims, **characterized in that** the lateral faces (17a, 17b) comprise one or more rectilinear and longitudinal reliefs.

6. Device according to claim 5, **characterized in that** said one or more rectilinear and longitudinal reliefs comprise one or more grooves (10a, 10b), one or more lips (11a, 11b) or a set of grooves and lips.

7. Device according to either of the preceding claims, **characterized in that** the facing (13a, 13b) comprises an extension (132a, 132b) which extends over the outer surface of the noise protection device (1).

8. Assembly comprising two anti-noise devices (1) as described in claims 1 to 7, two rails (3) in which the anti-noise devices (1) are inserted and a slat blind, wherein the slats (2) are each provided at their ends with a slat guide (4) to be inserted into the anti-noise devices (1).

9. Assembly according to claim 8, **characterized in that** said slat guide (4) comprises a fixation means (41) for ensuring the cohesion of the slat guide (4) with the corresponding slat (2), a head (42) and a pivot (43), wherein the diameter (d) of the pivot is smaller than the width (L) of the opening (16) of the anti-noise device (1).
